# EUROPÄISCHE PATENTSCHRIFT

(11) **EP 0 637 681 B1**
(45) Veröffentlichungstag und Bekanntmachung des Hinweises auf die Patenterteilung: **27.11.1996**
(21) Anmeldenummer: 94110167.7
(22) Anmeldetag: 30.06.1994
(51) Int. Cl.: F01P 5/10, F02F 7/00

(54) **Flüssigkeitsführung für eine Brennkraftmaschine**
Fluid circuit for an internal combustion engine
Circuit de fluide pour un moteur à explosion

(30) Priorität: 04.08.1993 DE 4326158
(43) Veröffentlichungstag der Anmeldung: 08.02.1995
(73) Patentinhaber: MERCEDES-BENZ AG, 70327 Stuttgart (DE)
(72) Erfinder: Rössle, Josef, Dipl.-Ing., D-70567 Stuttgart (DE); Hufendiek, Ernst-Wilhelm, Dipl.-Ing., D-70619 Stuttgart (DE); Werner, Johannes, Dipl.-Ing., D-71334 Waiblingen (DE); Kerschbaum, Walter, Dipl.-Ing., D-70736 Fellbach (DE)

(56) Entgegenhaltungen:
- GB-A- 474 336
- US-A- 5 148 784
- US-A- 5 216 984

## Beschreibung

Die Erfindung bezieht sich auf eine Flüssigkeitsführung für eine Brennkraftmaschine gemäß den im Oberbegriff des Patentanspruchs 1 genannten Merkmalen.

Eine derartige Flüssigkeitsführung ist aus der DE 25 02 034 A1 bekannt. In dieser Schrift wird es als nachteilig angesehen, eine ölpumpe und einen Stirndeckel als Einzelteile am Brennkraftmaschinengehäuse anzuordnen, da bei einer Förderung des öls von der Ölpumpe in die Kanäle des Stirndeckels die Verbindung zwischen den beiden schwierig abzudichten ist und eine Ölleckage eintritt. Als Abhilfe schlägt diese Schrift ein gemeinsames Gehäuse für Ölpumpe und Stirndeckel vor. Hierdurch ergeben sich jedoch die Nachteile, daß ein Austausch der Pumpe nur gemeinsam mit dem Stirndeckel möglich ist und die Verwendung unterschiedlicher Pumpen verhindert wird.

Der Erfindung liegt die Aufgabe zugrunde, bei einer gattungsgemäßen Flüssigkeitsführung eine sichere Abdichtung für die Flüssigkeit auch bei einer getrennten Ausbildung von Flüssigkeitspumpe und Stirndeckel zu erreichen.

Diese Aufgabe ist bei einer gattungsgemäßen Flüssigkeitsführung durch die kennzeichnenden Merkmale des Patentanspruchs 1 gelöst.

Bei der erfindungsgemäßen Flüssigkeitsführung sind die Flüssigkeitspumpe und der Stirndeckel als Einzelteile ausgebildet mit den Vorteilen einer getrennten Austauschbarkeit und der Möglichkeit einer Verwendung unterschiedlicher Flüssigkeitspumpen, ohne daß sich die Notwendigkeit einer schwierig zu verwirklichenden Abdichtung unmittelbar zwischen Flüssigkeitspumpe und Stirndeckel ergibt. Die tunnelartige Verbindung inne:halb des Brennkraftmaschinengehäuses zwischen der Flüssigkeitspumpe und dem Deckelkanal läßt getrennte, leicht abzudichtende Trennflächen der Flüssigkeitspumpe und des Stirndekkels mit dem Brennkraftmaschinengehäuse zu, die nebeneinander quer oberhalb dieser tunnelartigen Verbindung verlaufen.

Die Ausführung gemäß dem Patentanspruch 2 ermöglicht eine besonders kostengünstige Austauschbarkeit einer Kühlmittelpumpe, da lediglich die einem Verschleiß ausgesetzten beweglichen Teile und das diese tragende Pumpengehäuseteil getrennt vom Maschinengehäuse ausgeführt sind.

Im Patentanspruch 3 ist eine neben der Weiterleitung der Flüssigkeit zusätzliche Nutzung des Deckelkanals als Aufnahme eines Ölkühlers angegeben, wobei in den Ansprüchen 4 und 5 dessen besonders günstige Anordnung und Durchströmung dargestellt ist.

Im folgenden wird die Erfindung anhand eines in der Zeichnung dargestellten Ausführungsbeispiels näher erläutert. Dabei zeigt:
- Fig. 1: eine Teil-Stirnansicht eines Brennkraftmaschinengehäuses im Bereich einer Kühlmittelpumpe und
- Fig. 2: einen Schnitt durch das Maschinengehäuse nach der Linie II-II der Fig. 1 mit zugehörigem Pumpengehäuse und Stirndeckel.

Kühlmittel zur Kühlung einer Brennkraftmaschine wird von einem Pumpenrad 1 einer Kühlmittelpumpe 2 gefördert, das über eine Riemenscheibe 3 angetrieben wird und in einem Pumpengehäusedeckel 4 mittels einer Welle 5 gelagert ist. Die Kühlmittelpumpe 2 ist in Spiralbauweise ausgeführt mit im Maschinengehäuse 6 der Brennkraftmaschine gelegenem Spiralkanal 7, der durch den Pumpengehäusedeckel 4 abgedeckt ist, der stirnseitig an das Maschinengehäuse 6 angeschraubt ist.

Das Kühlmittel wird aus dem Spiralkanal 7 in einen Deckelkanal 8 gefördert, der durch das Maschinengehäuse 6 und einen stirnseitig an diesem angeschraubten Stirndeckel 9 gebildet wird. Im Deckelkanal 8 ist ein am Stirndeckel 9 angeschraubter, in das stirnseitige Maschinengehäuse 6 teilweise hineinragender Ölkühler 10 zur Kühlung von Schmieröl durch das Kühlmittel angeordnet, das dann aus dem Ölkühler 10 in einen Längskanal 11 und zu den einzelnen Zylindern 12 im Maschinengehäuse 6 geführt wird.

Spiralkanal 7 und Deckelkanal 8 sind durch einen Verbindungskanal 13 hydraulisch miteinander verbunden, der tunnelartig innerhalb des Maschinengehäuses 6 liegt. Zur Stirnseite der Brennkraftmaschine hin wird der Verbindungskanal 13 durch ein Wandteil 14 als Teil des Maschinengehäuses 6 begrenzt, der die voneinander getrennten Dichtflächen 15, 16 sowohl für den Pumpengehäusedeckel 4 als auch für den Stirndeckel 9 trägt. Damit wird eine schwierig zu verwirklichende unmittelbare Abdichtung zwischen Pumpengehäusedeckel 4 und Stirndeckel 9 vermieden, gleichzeitig kann der Pumpengehäusedeckel 4 mitsamt dem Pumpenrad 1 leicht ausgetauscht werden.

Die Mündung 17 des Verbindungskanal 13 in den Deckelkanal 8 liegt etwa in der Trennebene 18 zwischen Maschinengehäuse 6 und Stirndeckel 9. Die Strömung in diesem Bereich wird durch eine gekrümmte Rippe 19 des Maschinengehäuses 6 so umgelenkt, daß die Strömungsrichtung im Bereich der Mündung 17 etwa senkrecht zur Trennebene 18 liegt und damit eine Kurzschlußströmung in den Längskanal 11 weitgehend verhindert wird. Das Kühlmittel durchströmt anschließend mit zweimaliger Umlenkung den Ölkühler 10 teils in dessen Längs- und teils in dessen Querrichtung, so daß eine gute Kühlwirkung in diesem gewährleistet ist.

## Patentansprüche

1. Flüssigkeitsführung für eine Brennkraftmaschine mit einem Maschinengehäuse, das an einer Stirnseite einen Stirndeckel und eine Flüssigkeitspumpe mit einem Pumpengehäuse trägt, von der aus die geförderte Flüssigkeit durch einen vom Stirndeckel gebildeten Deckelkanal fließt,
**dadurch gekennzeichnet,**
daß im Maschinengehäuse (6) ein tunnelartiger Verbindungskanal (13) angeordnet ist mit einerseits einem Anschluß (7) an die Flüssigkeitspumpe (2) und anderseits einem Anschluß (17) an den Deckelkanal (8) und daß voneinander unabhängige Dichtflächen (15, 16) zwischen dem Pumpengehäuse (4) und dem Maschinengehäuse (6) einerseits und zwischen dem Stirndeckel (9) und dem Maschinengehäuse (6) andererseits oberhalb des Verbindungskanals (13) zwischen dessen beiden Anschlüssen verlaufen.

2. Flüssigkeitsführung nach Anspruch 1,
**dadurch gekennzeichnet,**
daß die Flüssigkeitspumpe (2) eine Kühlmittelpumpe in Spiralbauweise ist, deren Spiralgehäuse durch das Maschinengehäuse (6) gebildet ist.

3. Flüssigkeitsführung nach Anspruch 1 oder 2,
**dadurch gekennzeichnet,**
daß im Deckelkanal (8) ein flüssigkeitsgekühlter Ölkühler (10) angeordnet ist.

4. Flüssigkeitsführung nach Anspruch 3,
**dadurch gekennzeichnet,**
daß der Ölkühler (10) am Stirndeckel (9) befestigt ist und zu einem Teil stirnseitig in das Maschinengehäuse (6) hineinragt.

5. Flüssigkeitsführung nach Anspruch 3 oder 4,
**dadurch gekennzeichnet,**
daß der Ölkühler (10) von dem von der Flüssigkeitspumpe (2) geförderten Kühlmittel zu einem Teil längs und zu einem anderen Teil quer durchströmt wird, wobei eine zweifache Umlenkung der Strömung erfolgt.

## Claims

1. Fluid circuit for an internal combustion engine having an engine housing, which bears an end cover on an end face and a fluid pump with a pump housing, from which the pumped fluid flows through a cover passage of the end cover,
**characterised in that**
a tunnel-like connecting passage (13) is arranged in the engine housing (6), having a port (7) to the fluid pump (2) on one side and a port (17) to the cover passage (8) on the other, and separate sealing faces (15, 16) between the pump housing (4) and the engine housing (6) on the one hand and between the end cover (9) and the engine housing (6) on the other extend above the connecting passage (13) between the two ports thereof.

2. Fluid circuit as claimed in claim 1,
**characterised in that**
the fluid pump (2) is a coolant pump of spiral construction, the spiral housing of which is constructed through the engine housing (6).

3. Fluid circuit as claimed in claim 1 or 2,
**characterised in that**
a fluid-cooled oil cooler (10) is arranged in the cover passage (8).

4. Fluid circuit as claimed in claim 3,
**characterised in that**
the oil cooler (10) is secured to the end cover (9) and extends to a certain point at the end face into the engine housing (6).

5. Fluid circuit as claimed in claim 3 or 4,
**characterised in that**
the coolant delivered by the fluid pump (2) flows partially longitudinally and partially transversely through the oil cooler (10), so that the flow is doubly deflected.

## Revendications

1. Système de guidage de liquide pour un moteur à combustion interne comprenant un carter, qui porte, au niveau d'une face frontale, un couvercle frontal et une pompe à liquide comportant un boîtier de pompe, d'où le liquide entraîné circule à l'intérieur d'un canal formé par le couvercle frontal, caractérisé en ce que dans le carter (6) du moteur est disposé un canal de liaison (13) en forme de tunnel comportant d'une part un raccord (7) relié à la pompe à liquide (2) et d'autre part un raccord (17) relié au canal (8) du couvercle et que des surfaces d'étanchéité (15,16), indépendantes l'une de l'autre, s'étendent entre le boîtier (4) de la pompe et le carter (6) du moteur d'une part et entre le couvercle frontal (9) et le carter (6) du moteur d'autre part, au-dessus du canal de liaison (13) entre ces deux raccords.

2. Système de guidage de liquide selon la revendication 1, caractérisé en ce que la pompe à liquide (2) est une pompe pour fluide de refroidissement à forme de réalisation spiralée, dont le boîtier spiral est formé par le carter (6) du moteur.

3. Système de guidage de liquide selon la revendication 1 ou 2, caractérisé en ce qu'un radiateur d'huile (10) refroidi par un liquide est disposé dans le canal (8) du couvercle.

4. Système de guidage de liquide selon la revendication 3, caractérisé en ce que le radiateur d'huile (10) est fixé au couvercle frontal (9) et pénètre en partie frontalement dans le carter (6) du moteur.

5. Système de guidage de liquide selon la revendication 3 ou 4, caractérisé en ce que le radiateur d'huile (10) est parcouru en partie longitudinalement et en partie transversalement par le fluide de refroidissement entraîné par la pompe à liquide (2), avec double déviation de l'écoulement.
